# FASCICULE DE BREVET EUROPEEN

(11) **EP 1 533 423 B1**
(45) Date de publication et mention de la délivrance du brevet: **24.09.2008**
(21) Numéro de dépôt: 04292504.0
(22) Date de dépôt: 21.10.2004
(51) Int. Cl.: E01F 15/04

(54) **Procédé d'absorption de chocs contre une barrière de sécurité pour voies de circulation et barrière de mise en oeuvre**
Verfahren zur Aufnahme von Stossenergie an Schutzleitplanken von Fahrbahnen und Schutzleitplanke dafür
Method for shock absorbing on a road barrier and barrier therefor

(30) Priorité: 18.11.2003 FR 0313475
(43) Date de publication de la demande: 25.05.2005
(73) Titulaire: Sec Envel, 77250 Veneux les Sablons (FR)
(72) Inventeur: Dupuis, Jean-Claude, 77250 Moret sur Loing (FR); Proudy, Pascal, 77300 Fontainebleau (FR)
(74) Mandataire: Schwartz, Thierry J.

(56) Documents cités:
- EP-A- 0 356 686
- DE-A- 2 461 942
- DE-A- 2 547 543
- DE-A- 2 642 475
- US-A- 3 589 681

## Description

L'invention se rapporte à un procédé d'absorption de chocs pour barrières de sécurité pour voies de circulation de véhicule.

Dans le domaine de l'équipement routier, il existe plusieurs types de dispositifs de sécurité pour voies de circulation de véhicule, parmi lesquels ont peut citer les profilés en bétons et les barrières de sécurité constituée de rails en bois ou métalliques montés sur des supports verticaux.

En cas de choc par un véhicule, il est souvent inutile de remplacer le muret en béton. Si la barrière est constituée de rails montés sur des supports verticaux, il est le plus souvent nécessaire de procéder au remplacement de tous les montants verticaux et des rails qui ont été déformés lors du choc. Cette déformation plastique est recherchée pour obtenir une absorption non élastique de l'énergie du choc et un accompagnement du mouvement du véhicule afin qu'il s'immobilise sans être renvoyé sur la voie de circulation et risquer d'entrer en collision avec les autres véhicules.

Si le remplacement des barrières de ce type est inévitable en cas de choc violent, on cherche à diminuer les coûts d'entretien en limitant le nombre des remplacements en cas de choc faible, voire de simples frottements, tout en conservant les qualités d'absorption de choc exigées pour ces barrières.

Pour situer l'Etat de la technique, on connaît déjà la solution qui consiste à intercaler entre la lisse et les supports verticaux des écarteurs déformables dont la résistance au choc est inférieure à celle des supports verticaux de telle sorte qu'en cas de choc, ce soient les écarteurs qui se déforment avant les supports verticaux. La Demande de brevet français FR 02 10419 déposée le 20/08/2002 décrit l'un de ces écarteurs déformable.

Si ces écarteurs sont capables d'absorber une partie de l'énergie du choc, ils peuvent se montrer parfois insuffisants pour absorber toute l'énergie de certains chocs.

Le brevet EP 0 708 206 décrit un écarteur pouvant pivoter sur un support vertical et qui comporte une partie écrasable 21 associée à une partie rigide 13 montée rotative sur le support vertical de telle sorte que le plan de la lisse reste perpendiculaire au sol à tout moment, c'est-à-dire que la barrière soit en bon état ou à tout moment pendant le choc, même lorsque le support vertical se plie.

Ce dispositif présente un inconvénient majeur puisque la lisse reste solidaire du support vertical pendant le choc, alors que le support vertical se plie et dépasse sur la chaussée par rapport au plan vertical de la lisse. Les dégâts causés par la base du support vertical peuvent être importants : le véhicule butte contre le support vertical qui constitue un obstacle ponctuel car il est fixé entre la lisse et le sol. La trajectoire du véhicule n'est alors pas contrôlée par la glissière de sécurité.

La présente invention remédie aux inconvénients des solutions connues et propose une solution en remplacement ou en complément d'écarteurs déformables permettant d'absorber toute une famille de chocs sans que ceux-ci soient transmis directement aux supports verticaux et qu'il soit nécessaire de les remplacer.

A cette fin, l'invention a pour objet un procédé pour améliorer l'absorption de l'énergie d'un choc contre une barrière de sécurité pour voie de circulation comprenant une glissière équipée d'au moins deux lisses horizontales parallèles, de supports et des moyens de maintien de la glissière sur les supports, consistant à absorber au moins une partie de l'énergie d'un choc en faisant basculer la glissière d'une position dite « de repos » dans laquelle au moins deux lisses sont décalées par rapport à un plan vertical et à un plan horizontal, vers une position dite « de fonctionnement » dans laquelle au moins deux lisses tendent à s'aligner verticalement.

Selon des formes de réalisation particulières :
- le procédé comprend en outre l'étape consistant à communiquer au moins une partie de l'énergie résiduelle suite au choc aux moyens de maintien par transmission à au moins une partie déformable de ces moyens de maintien.
- le procédé comprend en outre l'étape consistant à transmettre au moins une partie de l'énergie résiduelle suite au choc aux supports.

L'invention concerne également une barrière de sécurité de mise en oeuvre du procédé et donc destinée à être disposée le long de voies de circulation, comprenant, en position opérationnelle, au moins une glissière assujettie à des supports, la glissière comprenant au moins deux lisses horizontales parallèles associées à des entretoises, dans laquelle la glissière est reliée aux supports par des moyens de maintien individuels à chaque support dans la position de repos dans laquelle au moins deux lisses sont décalées par rapport à un plan vertical et à un plan horizontal, les moyens de maintien étant calibrés pour céder en cas de choc pour que la glissière en position de repos bascule dans la position de fonctionnement dans laquelle au moins deux lisses sont alignées sensiblement par rapport à un plan vertical.

Selon des formes de réalisation particulières :
- les moyens de maintien comprennent un écarteur et un boulon dit « fusible » calibré qui cède en cas de choc pour que l'écarteur se désolidarise du montant vertical auquel il est assujetti.
- l'écarteur est solidarisé à la glissière et comprend une partie indéformable et au moins une partie déformable, au moins une partie déformable délimitée par au moins trois faces, une première face verticale et couplée au support vertical, une autre face formant un angle α avec la première et couplée à la glissière pour que, lors d'un choc, ladite partie déformable se déforme et qu'ainsi la glissière bascule depuis la position de repos, dans laquelle elle est inclinée d'un angle α par rapport à un plan vertical, vers la position de fonctionnement dans laquelle elle est sensiblement verticale.
- l'écarteur est associé de manière pivotante à la glissière par l'intermédiaire d'un axe parallèle à la direction longitudinale de la glissière, et en ce qu'il comprend un dispositif d'absorption d'énergie du basculement qui maintient la glissière en position de repos dans laquelle elle est inclinée d'un angle α par rapport à un plan vertical, et qui est calibré pour céder lors d'un choc tout en opposant une résistance, pour que la glissière bascule vers une position de fonctionnement dans laquelle elle est sensiblement verticale.
- l'entretoise destinée à solidariser au moins deux lisses est polygonale et présente au moins un côté incliné par rapport à un plan vertical.
- l'entretoise destinée à solidariser au moins deux lisses présente trois sommets déterminant un triangle réunis par des arêtes sur lesquelles sont fixées les lisses perpendiculairement au plan du triangle.
- le dispositif d'absorption d'énergie du basculement est constitué d'au moins une plaque suffisamment déformable sous la contrainte d'un choc pour absorber une partie de l'énergie du choc.
- l'axe joignant l'écarteur à l'entretoise qui porte les lisses présente une résistance suffisante à la rotation pour absorber une partie de l'énergie du choc.
- l'écarteur comprend une partie déformable pour absorber au moins une partie de l'énergie du choc et la partie déformable étant calibrée pour se déformer après la rotation de la glissière et avant la déformation éventuelle des supports.
- les supports sont indéformables et sont choisis parmi le groupe comprenant les séparateurs en béton, les murs de pierre, les murs de béton, les piles de pont, les poteaux électriques les structures métalliques indéformables et les structures en bois indéformables.
- les supports sont déformables et participent alors à l'absorption de l'énergie d'un choc.
- les lisses sont constituées d'éléments pris dans le groupe des pièces métalliques profilées, des rondins de bois, des matériaux composites, d'éléments constitués d'une association rondin en bois / âme métallique.

D'autres caractéristiques de l'invention seront énoncées dans la description détaillée ci-après faite en référence aux figures annexées qui représentent, respectivement :
- la figure 1, une vue schématique de profil d'une barrière de sécurité selon l'invention dont les entretoises sont montées rotatives sur un axe et maintenues en position de repos de telle sorte que la glissière est orientée vers le haut,
- la figure 2, une vue schématique de profil de la barrière de la figure 1 en position de fonctionnement après un faible choc de telle sorte que la glissière est orientée dans un plan perpendiculaire au sol,
- la figure 3, une vue schématique en perspective de la barrière de sécurité des figures 1 et 2 dont une section a été heurtée par un véhicule,
- la figure 4, une vue schématique de profil d'une barrière de sécurité semblable à celle de la figure 1 mais dont la glissière est orientée vers le bas en position de repos,
- la figure 5, une vue schématique de profil de la barrière de sécurité de la figure 4 après un faible choc de telle sorte que la glissière est orientée dans un plan perpendiculaire au sol,
- la figure 6, une vue schématique de profil d'une barrière de sécurité semblable à celle de la figure 1 dont une seule pièce profilée forme les deux lisses,
- la figure 7, une vue schématique de profil de la barrière de la figure 6 en position de fonctionnement après un faible choc de telle sorte que la lisse est orientée dans un plan perpendiculaire au sol,
- la figure 8, une vue schématique de profil d'une barrière de sécurité conforme à l'invention et dont les écarteurs comportent une pièce déformable maintenant la glissière orientée vers le haut en position de repos,
- la figure 9, une vue schématique de profil de la barrière de sécurité de la figure 8 en position de fonctionnement après un faible choc de telle sorte que la lisse est orientée dans un plan sensiblement perpendiculaire au sol grâce à la déformation de la partie déformable des écarteurs,
- la figure 10, une vue schématique de profil d'une barrière de sécurité conforme à l'invention dont la glissière est constituée d'entretoises en forme de triangle dont chaque sommet est associé à une lisse,
- la figure 11, une vue schématique de profil de la barrière de sécurité de la figure 10 en position de fonctionnement après un choc de telle sorte que le plan passant par deux des trois lisses est sensiblement perpendiculaire au sol, et
- la figure 12, une vue schématique de profil d'une variante de la barrière de sécurité de la figure 11.

On définit par le terme glissière l'association d'au moins deux lisses parallèles associées à des entretoises. Les au moins deux lisses peuvent être formées soit par plusieurs pièces indépendantes constituant chacune une lisse, soit par une seule pièce profilée pour former deux reliefs constituant les lisses. Les lisses peuvent être constituées d'éléments pris dans le groupe des pièces métalliques profilées, des rondins de bois, des matériaux composites, d'éléments constitués d'une association rondin en bois / âme métallique, ou de tout autre type de matériau.

Les termes de la famille d' « horizontal » et « vertical » doivent être compris par rapport à la position opérationnelle de la barrière de sécurité, c'est-à-dire lorsqu'elle est placée le long d'une voie de circulation, prête à être utilisée.

L'invention consiste à multiplier les dispositifs absorbeurs d'énergie avant ou après la déformation des poteaux.

L'originalité de l'invention est de mettre en oeuvre un procédé où l'absorption d'énergie se fait soit avant la déformation des supports, soit pendant cette déformation des supports, soit après cette déformation des supports, en fonction des caractéristiques mécaniques des matériaux choisis. Il consiste à absorber au moins une partie de l'énergie d'un choc en faisant basculer la glissière d'une position dite « de repos » dans laquelle au moins deux lisses sont décalées par rapport à un plan vertical et à un plan horizontal, vers une position dite « de fonctionnement » dans laquelle au moins deux lisses tendent à s'aligner verticalement.

Ainsi, l'absorption d'énergie se fait pendant la mise en position de fonctionnement de la barrière afin d'optimiser la surface de contact entre les lisses et le véhicule, position de fonctionnement dans laquelle se trouvent initialement les barrières de sécurité de l'Etat de la Technique, à savoir que la lisse est dans le plan vertical en position de repos.

En cas de choc plus important, le procédé comprend en outre l'étape consistant à communiquer au moins une partie de l'énergie résiduelle suite au choc à des moyens de maintien de la glissière sur des supports, par transmission à au moins une partie déformable de ces moyens de maintien.

Si le choc n'est pas complètement absorbé, le procédé comprend en outre l'étape consistant à transmettre au moins une partie de l'énergie résiduelle suite au choc aux supports.

Cette transmission de l'énergie résultante aux supports peut intervenir directement avant ou après le basculement selon les moyens de maintien employés (par exemple si les moyens de maintien ne présentent pas de partie déformable pouvant absorber une partie de l'énergie du choc).

De cette façon, une partie de l'énergie du choc est absorbée par la déformation (torsion, vrille) selon l'axe longitudinal de la glissière.

Selon un mode de réalisation de l'invention, la torsion se fait en premier afin d'amener la glissière d'une position de repos à une position de fonctionnement c'est-à-dire une position de contact maximal entre les lisses et le véhicule.

Selon un autre mode de réalisation, la torsion se fait après la déformation des supports, constituant ainsi un dispositif d'absorption d'énergie supplémentaire par rapport aux dispositifs de l'Etat de la Technique.

On définit par le terme glissière l'association d'au moins deux lisses parallèles associées à des entretoises. Les au moins deux lisses peuvent être formées soit par plusieurs pièces indépendantes constituant chacune une lisse, soit par une seule pièce profilée pour former au moins deux reliefs constituant les lisses. Les lisses peuvent être constituées de pièces métalliques, de rondins de bois, de matériaux composites, d'une association de rondin en bois et d'une âme métallique, etc.

Une barrière de sécurité 10 selon l'invention est représentée dans les figures 1 et 2, et comprend un support vertical 11, des moyens de maintien 12 et une glissière 14.

Dans les figures 1 à 5, la glissière 14 comprend deux lisses parallèles 141 et 142 solidaires l'une de l'autre par l'intermédiaire d'entretoises 143 présentant ainsi une forme générale d'échelle. La glissière 14 est reliée aux supports verticaux 11 par des moyens de maintien 12 individuels à chaque support dans une position de repos dans laquelle les deux lisses 141 et 142 sont décalées par rapport à un plan vertical et à un plan horizontal. Les moyens de maintien 12 sont calibrés pour céder en cas de choc pour que la glissière 14 en position de repos bascule dans une position de fonctionnement dans laquelle les deux lisses 141 et 142 s'alignent sensiblement par rapport à un plan vertical.

La glissière 14 est associée aux supports verticaux 11 par l'intermédiaire d'écarteurs 12 qui maintiennent de façon modifiable la glissière 14 dans une position inclinée par rapport à l'horizontale.

Les moyens de maintien comprennent un écarteur 121 et un boulon (non visible) dit « fusible » calibré qui cède en cas de choc pour que l'écarteur 121 se désolidarise du montant vertical 11 auquel il est assujetti.

L'écarteur 121 est associé de manière pivotante à la glissière 14 par l'intermédiaire d'un axe 123 parallèle à la direction longitudinale de la glissière 14.

L'écarteur 121 comprend en outre un dispositif d'absorption d'énergie du basculement qui maintient la glissière 14 en position de repos dans laquelle elle est inclinée d'un angle α par rapport à un plan vertical V.

Le dispositif d'absorption d'énergie du basculement est constitué d'au moins une plaque 125 suffisamment déformable sous la contrainte d'un choc pour absorber une partie de l'énergie du choc.

La plaque 125 est soit une partie intégrante de l'écarteur, c'est-à-dire qu'elle est constituée par le découpage sur trois côtés d'au moins une partie d'une face de l'écarteur 121, soit une pièce ajoutée à l'écarteur 121 par exemple par soudure.

En position de repos (figure 1) la plaque fait un angle aigu voire nul avec l'horizontale. Le bord 126 de la plaque parallèle aux lisses et situé à l'opposé du bord 127 associé à l'écarteur 121 est en contact avec l'entretoise 143 qui repose sur lui et sur l'axe 123. Ces deux points de contact sont décalés par rapport à la verticale, c'est-à-dire qu'ils appartiennent à deux plans verticaux parallèles et distincts. Grâce à cette disposition, le plan de l'entretoise 143 fait un angle α avec un plan vertical et les lisses 141 et 142 sont inclinées vers le haut de la barrière 10.

L'angle α et la position de la glissière en position de repos dépendent donc de la longueur de la plaque 125 et de l'angle initial que cette plaque 125 fait avec l'horizontale. Dans un mode de réalisation préféré, on choisit ces paramètres pour que l'angle α soit compris entre 15° et 50°, et préférentiellement autour de 30°.

La figure 2 représente la barrière de la figure 1 après un faible choc, ou au début d'un choc violent.

Le dispositif d'absorption d'énergie du basculement 125 étant calibré pour céder lors d'un choc tout en opposant une résistance, la glissière 14 a basculé selon la flèche F1 vers une position de fonctionnement dans laquelle elle est sensiblement verticale, c'est-à-dire que le plan passant par les deux lisses est sensiblement parallèle à un plan parallèle aux supports verticaux 11.

Le basculement est obtenu lorsque le véhicule percute la lisse la plus externe (ici 142), c'est-à-dire celle qui est la plus éloignée des supports verticaux 11. Le choc se fait selon le sens de la flèche Fc au niveau du point le plus externe de la lisse 142. La glissière 14 étant montée rotative sur l'axe 123 sur chaque écarteur 12 de la barrière 10, la glissière pivote en poussant la plaque 125 jusqu'à ce que la deuxième lisse 141 entre en contact avec le véhicule et se trouve ainsi en position de fonctionnement.

La plaque 125 s'est déformée selon le bord de fixation 127 en absorbant l'énergie d'un faible choc ou une partie de l'énergie d'un choc violent. Ce dispositif d'absorption d'énergie est le premier élément de la barrière à se déformer ce qui permet aux glissières 141 et 142 de passer en position de fonctionnement.

En cas de choc violent, après avoir basculé en position de fonctionnement, l'énergie restante est transmise aux écarteurs qui, selon les types employés peuvent ou non absorber une partie de l'énergie, puis aux montants verticaux qui, selon les types employés peuvent ou non absorber une partie de l'énergie en se pliant. Ainsi, les supports verticaux déformables participent à l'absorption de l'énergie d'un choc.

Dans la barrière représentée en perspective dans la figure 3, les écarteurs 12 employés sont de type indéformable, c'est-à-dire qu'ils jouent le simple rôle de conservation d'une distance minimum entre la glissière 14 et les supports verticaux 11. Ils transmettent ainsi toute l'énergie qu'ils reçoivent aux supports 11 qui sont de type déformable.

Dans cette figure, la barrière 10 a subit un choc violent au premier plan. La glissière est dans un plan vertical (position de fonctionnement) et les écarteurs 12 ont transmis l'énergie du choc aux supports 11 qui se sont pliés et se sont désolidarisé de la glissière par rupture des boulons fusibles (non visibles). Cette libération de la glissière permet à celle-ci de jouer son rôle de sangle nécessaire pour accompagner le véhicule accidenté et éviter qu'il ne soit renvoyé sur la voie de circulation.

En aval du choc selon le sens de circulation F2, la glissière 14 est successivement en position de fonctionnement mais encore solidaire des supports verticaux 11, en cours de basculement selon la flèche F3, et en position de repos très en aval du choc. La glissière 14 est ainsi vrillée. Cette torsion longitudinale des lisses 141 et 142 due au choc a contribué à l'absorption d'une partie de l'énergie.

Les figures 4 et 5 représentent une variante de la barrière précédemment décrite.

La plaque 125 est située sur la face supérieure de l'écarteur 12. Dans cette position de repos, la glissière est orientée vers le bas.

En cas de choc, la glissière bascule vers le haut selon le sens de la flèche F4.

Quelle que soit la position de repos (orientée vers le haut ou vers le bas), le basculement s'effectue jusqu'à ce que les deux lisses 141 et 142 soient en contact avec le véhicule accidenté, c'est-à-dire dans un plan P sensiblement vertical.

Les figures 6 et 7 présentent une variante dans laquelle les lisses de la glissière sont formées par le profilé d'une seule pièce 15. Ce profilé détermine ainsi deux saillies 151 et 152 constituant les lisses, et une âme 153 constituant la zone de fixation aux entretoises 143.

Selon un autre mode de réalisation illustré par les figures 8 et 9, l'écarteur 17 est solidarisé à la glissière 19 et comprend une partie indéformable 171 et une partie déformable 172 délimitée par trois faces 172 a, 172 b et 172 c, une première face verticale 172 a et couplée au support vertical 11, une autre face 172 b formant un angle α avec la première 172 a et couplée à la glissière 19 pour que, lors d'un choc, ladite partie déformable 172 se déforme et qu'ainsi la glissière 19 bascule depuis la position de repos, dans laquelle elle est inclinée d'un angle α par rapport à un plan vertical, vers la position de fonctionnement dans laquelle elle est sensiblement verticale.

La partie déformable 172 assure donc le rôle de moyen de maintien individuel à chaque support 11 dans la position de repos calibré pour céder en cas de choc pour que la glissière 19 en position de repos bascule dans une position de fonctionnement dans laquelle au moins deux lisses 191 et 192 s'alignent sensiblement par rapport à un plan vertical.

La partie déformable des écarteurs représentés dans les figures 8 et 9 a pour rôle d'autoriser le basculement de la glissière en position de fonctionnement tout en absorbant au moins une partie de l'énergie.

La glissière bascule dans le sens de la flèche F6 selon l'axe constitué par le dièdre formé par la face 172 a et la face 172 b.

Les écarteurs employés pour la réalisation de l'invention peuvent être de type caisson, à savoir indéformables et transmettant intégralement l'énergie qu'ils reçoivent aux montants verticaux tout en préservant une distance minimale entre la glissière et ces montants verticaux. Ainsi, en cas de choc, la glissière se vrille d'abord pour se mettre dans un plan vertical, puis les écarteurs transmettent l'énergie restante aux montants verticaux qui se plient et se désolidarisent de la glissière qui se libère et joue un rôle de sangle permettant l'accompagnement, le ralentissement et l'arrêt du véhicule accidenté sans que celui-ci ne soit renvoyé sur la voie de circulation et n'entraîne un carambolage.

Les écarteurs employés peuvent aussi être de type absorbeur d'énergie, c'est-à-dire comprenant au moins une partie plus déformable que les supports verticaux.

Il existe plusieurs types d'écarteurs déformables. On peut citer notamment ceux constitués uniquement d'éléments déformables qui absorbent au moins une partie de l'énergie du choc et qui s'écrasent contre les supports verticaux, amenant ainsi la lisse en contact avec les supports qui se plient ou pas selon le type d'installation.

Un autre type d'écarteurs déformable que l'on pourrait appeler mixte est décrit dans la demande de brevet FR 02 10419 déposée le 20/08/2002. Un écarteur de ce type est constitué d'au moins une partie déformable et d'une partie indéformable permettant d'une part d'absorber au moins une partie de l'énergie du choc, la partie déformable étant calibrée pour se déformer après la rotation de la glissière et avant la déformation éventuelle des supports verticaux, et d'autre part de maintenir une distance minimum, grâce à la partie indéformable, entre la lisse et les supports verticaux 11 pour que le véhicule accidenté n'entre pas en collision avec ces supports 11.

Comme exprimé précédemment, la partie déformable des écarteurs représentés dans les figures 8 et 9 a pour rôle d'autoriser le basculement de la glissière en position de fonctionnement tout en absorbant au moins une partie de l'énergie.

La combinaison d'une telle partie déformable 172 avec un écarteur mixte permet d'obtenir par ordre chronologique en cas de choc violent :
- la déformation de la partie déformable 172 et le basculement de la glissière 19 en position de fonctionnement,
- la déformation de la partie déformable de l'écarteur mixte
- la transmission de l'énergie résiduelle aux supports verticaux par l'intermédiaire de la partie indéformable de l'écarteur mixte.

Dans certains cas, il est nécessaire de n'avoir qu'une seule séparation centrale entre deux voies de circulation.

Une solution conforme à l'invention permettant d'obtenir une telle barrière est représenté dans les figures 10 et 11.

Un support vertical 11 est associé à une glissière 21 par l'intermédiaire d'un écarteur 23. Cet écarteur 23 est de type indéformable et est fixé au support vertical 11 par un boulon fusible 25 destiné à céder en cas de choc pour que la glissière 21 se désolidarise des supports verticaux et joue son rôle de sangle.

La fixation de l'écarteur 23 à la glissière 21 est rigide, c'est-à-dire qu'elle ne cède pas en cas de choc.

La glissière est constituée d'entretoises 211 destinées à solidariser trois lisses 213, 214 et 215. Les entretoises 211 présentent trois sommets déterminant un triangle réunis par des arêtes sur lesquelles sont fixées les lisses 213, 214 et 215 perpendiculairement au plan du triangle.

Lors d'un choc, le véhicule accidenté percute la lisse la plus proche de la voie de circulation sur laquelle roule le véhicule. Dans l'exemple illustré ici, le véhicule percute la lisse 213 selon le sens de la flèche F7. L'énergie est intégralement transmise à l'écarteur qui tend à se déplacer selon le sens de la flèche F7.

L'écarteur étant indéformable, il transmet l'énergie aux supports verticaux 11 qui se plient. Cette déformation entraîne la rupture du boulon fusible 25 et la glissière se désolidarise des supports verticaux 11. La glissière 21 en position de repos étant libre, elle se vrille sous la poussée du véhicule et bascule dans le sens de la flèche F8 dans une position de fonctionnement dans laquelle les deux lisses 213 et 214 s'alignent sensiblement par rapport à un plan vertical, présentant ainsi une surface maximale de frottement au véhicule.

Le basculement est obtenu grâce à la forme spécifique de la glissière 21.

La lisse 215 constitue alors un renfort permettant de limiter la déformation latérale (dans le sens de la flèche F7) de la glissière, déformation pouvant être dangereuse sur la voie de circulation opposée à celle où a eut lieu l'accident.

Une variante de ce dispositif est illustrée par la figure 12 dans laquelle les entretoises sont associées à cinq lisses 213, 214, 215, 216 et 217. De cette manière, la glissière présente une structure plus rigide et une surface de frottement importante au véhicule.

L'invention fournit donc un dispositif en remplacement des écarteurs déformables (solution alternative) ou en combinaison des écarteurs déformables afin d'augmenter la quantité d'énergie absorbée, notamment mais non exclusivement dans des zones où les supports verticaux ne doivent pas plier (bordure de rivière, bordure de routes bordées d'arbres), etc., c'est-à-dire où le franchissement de la barrière serait plus préjudiciable que le choc contre des supports verticaux indéformables du type mur en béton.

De nombreuses variantes et alternatives peuvent être apportées sans pour cela sortir de l'invention et notamment :
- Les supports verticaux 11 employés peuvent être plus résistants que les supports standard habituellement usités. Par exemple, les supports verticaux en acier habituellement utilisés ont une section de longueur de cent ou cent vingt cinq millimètres. Les supports verticaux 11 utilisés avec une barrière conforme à l'invention peuvent avoir, eux, une section de longueur de cent quarante millimètres.
   La différence de résistance peut être obtenue soit en augmentant la section des supports verticaux en longueur et/ou en largeur des supports 11, soit en augmentant l'épaisseur du matériau lui-même, soit encore en utilisant un matériau plus résistant que celui couramment utilisé.
- L'invention peut être appliquée sur des supports indéformables et choisis parmi le groupe comprenant les séparateurs en béton, les murs de pierre, les murs de béton, les piles de pont, les poteaux électriques les structures métalliques indéformables, les structures en bois indéformables ou tout autre type de support.
- Dans les modes de réalisations illustrés dans les figures 1 à 9, le dispositif d'absorption d'énergie du basculement est constitué de deux plaques, situées sur la face supérieure et sur la face inférieure de l'écarteur de façon antagoniste afin d'augmenter la résistance à la torsion et ainsi l'absorption d'énergie.
- Dans une variante, l'axe joignant l'écarteur à l'entretoise qui portent les lisses présente une résistance suffisante à la rotation pour absorber une partie de l'énergie du choc.
- Selon un autre mode de réalisation, le dispositif d'absorption d'énergie du basculement est constitué d'une plaque en forme d'accordéon qui se plie selon un plan perpendiculaire au plan de déformation.
- Pour augmenter la résistance au basculement, l'axe de rotation est excentré vers le bas ou vers le haut du centre de gravité de la glissière, pour que son poids tende à la maintenir basculée. Ainsi, plus la fixation de la glissière est excentrée, plus il faut d'énergie pour le basculement.
- Trois lisses dans le même plan (figure 1, etc.)
- Selon un autre mode de réalisation, le dispositif d'absorption d'énergie est fixé au support vertical et n'est pas directement solidaire de l'écarteur. Par exemple, une solution consisterait à fixer la plaque de retenue directement sur le support vertical.
- Comme le montrent les figures 4 et 5, il est possible de concevoir l'ensemble des solutions décrites dans les figures 1 à 9 de telle sorte que la glissière ait à basculer vers le haut. Il suffit pour cela par exemple d'inverser le sens des écarteurs.
- Dans les modes de réalisation illustrés dans les figures 10, 11 et 12, il est possible de prévoir un écarteur mixte présentant une partie déformable pour absorber une partie de l'énergie du choc.
- Dans les modes de réalisation illustrés dans les figures 10, 11 et 12, il est possible de prévoir par exemple un doublement des lisses basses pour constituer un renfort rigide en cas de choc. Ce renforcement peut être ponctuel, c'est-à-dire sur une partie seulement de la barrière de sécurité, afin de protéger les véhicules accidentés aux abords d'obstacles ponctuels tels que des arbres, des poteaux électriques, etc.
- Dans l'ensemble des solutions décrites, le nombre de lisses peut être augmenté.

## Revendications

1. Procédé pour améliorer l'absorption de l'énergie d'un choc contre une barrière de sécurité (11) pour voie de circulation comprenant une glissière (14, 15, 19, 21) équipée d'au moins deux lisses horizontales parallèles (141, 142, 151, 152, 191, 192, 213, 214, 215, 216, 217), des supports (11) et des moyens de maintien (12, 17, 23-25) de la glissière (14, 15, 19, 21) sur les supports (11), **caractérisé en ce qu'**il consiste à absorber au moins une partie de l'énergie d'un choc en faisant basculer la glissière (14, 15, 19, 21) d'une position dite « de repos » dans laquelle au moins deux lisses (141, 142, 151, 152, 191, 192, 213, 214, 215, 216, 217) sont décalées par rapport à un plan vertical (V) et à un plan horizontal, vers une position dite « de fonctionnement » dans laquelle au moins deux lisses (141-142, 151-152, 191-192, 213-214, 213-214-215) tendent à s'aligner verticalement.

2. Procédé selon la revendication 1, comprenant en outre l'étape consistant à communiquer au moins une partie de l'énergie résiduelle suite au choc aux moyens de maintien (12, 17, 23-25) par transmission à au moins une partie déformable (125, 172) de ces moyens de maintien (12, 17, 23-25).

3. Procédé selon la revendication 1 ou 2, comprenant en outre l'étape consistant à transmettre au moins une partie de l'énergie résiduelle suite au choc aux supports (11).

4. Barrière de sécurité destinée à être disposée le long de voies de circulation, comprenant, en position opérationnelle, au moins une glissière (14, 15, 19, 21) assujettie à des supports (11), la glissière (14, 15, 19, 21) comprenant au moins deux lisses horizontales parallèles (141, 142, 151, 152, 191, 192, 213, 214, 215, 216, 217) associées à des entretoises (143, 211), **caractérisée en ce que** la glissière (14, 15, 19, 21) est reliée aux supports (11) par des moyens de maintien (12, 17, 23-25) individuels à chaque support (11) dans la position de repos dans laquelle au moins deux lisses (141, 142, 151, 152, 191, 192, 213, 214, 215, 216, 217) sont décalées par rapport à un plan vertical et à un plan horizontal, les moyens de maintien (12, 17, 23-25) étant calibrés pour céder en cas de choc pour que la glissière (14, 15, 19, 21) en position de repos bascule dans la position de fonctionnement dans laquelle au moins deux lisses (141-142, 151-152, 191-192, 213-214, 213-214-215) sont alignées sensiblement par rapport à un plan vertical (V).

5. Barrière de sécurité selon la revendication 4, dans laquelle les moyens de maintien (12, 17, 23-25) comprennent un écarteur (121, 17, 23) et un boulon (25) dit « fusible » calibré qui cède en cas de choc pour que l'écarteur (121, 17, 23) se désolidarise du montant vertical (11) auquel il est assujetti.

6. Barrière de sécurité selon la revendication 5, dans laquelle l'écarteur (17) est solidarisé à la glissière (19) et comprend une partie indéformable (171) et au moins une partie déformable (172), au moins une partie déformable (172) délimitée par au moins trois faces (172a, 172b, 172c), une première face verticale (172a) et couplée au support vertical (11), une autre face (172b) formant un angle (α) avec la première (172a) et couplée à la glissière (19) pour que, lors d'un choc, ladite partie déformable (172) se déforme et qu'ainsi la glissière (19) bascule depuis la position de repos, dans laquelle elle est inclinée d'un angle (α) par rapport à un plan vertical (V), vers la position de fonctionnement dans laquelle elle est sensiblement verticale.

7. Barrière de sécurité selon la revendication 5, dans laquelle l'écarteur (121) est associé de manière pivotante à la glissière (14, 15) par l'intermédiaire d'un axe (123) parallèle à la direction longitudinale de la glissière (14, 15), et en ce qu'il comprend un dispositif (125) d'absorption d'énergie du basculement qui maintient la glissière (14, 15) en position de repos dans laquelle elle est inclinée d'un angle (α) par rapport à un plan vertical (V), et qui est calibré pour céder lors d'un choc tout en opposant une résistance, pour que la glissière (14, 15) bascule vers une position de fonctionnement dans laquelle elle est sensiblement verticale.

8. Barrière de sécurité selon la revendication 5, dans laquelle l'entretoise destinée à solidariser au moins deux lisses est polygonale et présente au moins un côté incliné par rapport à un plan vertical.

9. Barrière de sécurité selon la revendication 8, dans laquelle l'entretoise (211) destinée à solidariser au moins deux lisses (213, 214, 215, 216, 217) présente trois sommets déterminant un triangle réunis par des arêtes sur lesquelles sont fixées les lisses perpendiculairement au plan du triangle.

10. Barrière de sécurité selon la revendication 8, dans laquelle le dispositif d'absorption d'énergie du basculement est constitué d'au moins une plaque (125) suffisamment déformable sous la contrainte d'un choc pour absorber une partie de l'énergie du choc.

11. Barrière de sécurité selon la revendication 8, dans laquelle l'axe (123) joignant l'écarteur (121) à l'entretoise (143) qui porte les lisses (141, 142, 151, 152) présente une résistance suffisante à la rotation pour absorber une partie de l'énergie du choc.

12. Barrière de sécurité selon l'une quelconque des revendications 5 à 11, dans laquelle l'écarteur comprend une partie déformable pour absorber au moins une partie de l'énergie du choc et la partie déformable étant calibrée pour se déformer après la rotation de la glissière et avant la déformation éventuelle des supports.

13. Barrière de sécurité selon l'une quelconque des revendications 4 à 12, dans laquelle les supports sont indéformables et sont choisis parmi le groupe comprenant les séparateurs en béton, les murs de pierre, les murs de béton, les piles de pont, les poteaux électriques les structures métalliques indéformables et les structures en bois indéformables.

14. Barrière de sécurité selon l'une quelconque des revendications 4 à 12, dans laquelle les supports sont déformables et participent alors à l'absorption de l'énergie d'un choc.

15. Barrière de sécurité selon l'une quelconque des revendications 4 à 14, dans laquelle les lisses sont constituées d'éléments pris dans le groupe des pièces métalliques profilées, des rondins de bois, des matériaux composites, d'éléments constitués d'une association rondin en bois / âme métallique.

## Claims

1. Method for improving the absorption of energy from an impact against a traffic lane crash barrier (11) comprising a guardrail (14, 15, 19, 21) fitted with at least two parallel horizontal, rails (141, 142, 151, 152, 191, 192, 213, 214, 215, 216, 217), supports (11) and means for holding (12, 17, 23-25) the guardrail (14, 15, 19, 21) on the supports (11), **characterised in that** it consists in absorbing at least some of the impact energy by switching the guardrail (14, 15, 19, 21) from a so-called "rest" position wherein at least two rails (141, 142, 151, 152, 191, 192, 213, 214, 215, 216, 217) are offset relative to a vertical plane (V) and to a horizontal plane, to a so-called "operational" position wherein at least two rails (141-142, 151-152, 191-192, 213-214, 213-214-215) tend to be aligned vertically.

2. Method according to claim 1, additionally comprising the step of imparting at least some of the residual post-impact energy to the holding means (12, 17, 23-25) by transmission to at least one deformable part (125, 172) of said holding means (12, 17, 23-25).

3. Method according to claim 1 or 2, additionally comprising the step of transmitting at least some of the residual post-impact energy to the supports (11).

4. Crash barrier intended to be placed along traffic lanes, comprising, in the operational position, at least one guardrail (14, 15, 19, 21) secured to supports (11), the guardrail (14, 15, 19, 21) comprising at least two parallel horizontal rails (141, 142, 151, 152, 191, 192, 213, 214, 215, 216, 217) associated with spacers (143, 211), **characterised in that** the guardrail (14, 15, 19, 21) is connected to the supports (11) by holding means (12, 17, 23-25) individual to each support (11) in the rest position wherein at least two rails (141, 142, 151, 152, 191, 192, 213, 214, 215, 216, 217) are offset relative to a vertical plane and to a horizontal plane, the holding means (12, 17, 23-25) being calibrated to give way on impact so that the guardrail (14, 15, 19, 21) in the rest position switches into the operational position wherein at least two rails (141-142, 151-152, 191-192, 213-214, 213-214-215) are substantially aligned relative to a vertical plane (V).

5. Crash barrier according to claim 4, wherein the holding means (12, 17, 23-25) comprise a spreader (121, 17, 23) and a calibrated so-called "fusible" bolt (25) which gives way on impact so that the spreader can become detached from the vertical upright (11) to which it is secured.

6. Crash barrier according to claim 5, wherein the spreader (17) is anchored to the guardrail (19) and comprises a non-deformable part (171) and at least one deformable part (172), at least one deformable part (172) defined by at least three faces (172a, 172b, 172c), a first vertical face (172a) coupled to the vertical support (11), another face (172b) forming an angle (α) with the first (172a) and coupled to the guard rail (19) so that, during an impact, said deformable part (172) is deformed and the guardrail (19) therefore switches from the rest position, wherein it is inclined by an angle (α) relative to a vertical plane (V), to the operational position wherein it is substantially vertical.

7. Crash barrier according to claim 5, wherein the spreader (121) is associated in a swivelling way with the guard rail (14, 15) by means of a pin (123) parallel to the longitudinal direction of the guardrail (14, 15), and in that it comprises a switchover energy absorption device (125) which holds the guardrail (14, 15) in the rest position wherein it is inclined by an angle(α) relative to a vertical plane (V), and which is calibrated to give way during an impact while offering some resistance, so that the guardrail (14, 15) switches to an operational position wherein it is substantially vertical.

8. Crash barrier according to claim 5, wherein the spacer for anchoring at least two rails is polygonal and has at least one side inclined relative to a vertical plane.

9. Crash barrier according to claim 8, wherein the spacer (211) for anchoring at least two rails (213, 214, 215, 216, 217) has three apexes forming a triangle connected by edges to which the rails are fastened perpendicular to the plane of the triangle.

10. Crash barrier according to claim 8, wherein the switchover energy absorption device is constituted by at least one plate (125) sufficiently deformable under impact stress to absorb some of the impact energy.

11. Crash barrier according to claim 8, wherein the pin (123) connecting the spreader (121) to the spacer (143) which carries the rails (141, 142, 151, 152) has sufficient rotation resistance to absorb some of the impact energy.

12. Crash barrier according to any one of claims 5 to 11, wherein the spreader includes a deformable part to absorb at least some of the impact energy and the deformable part being calibrated so that it deforms after rotation of the guardrail and before any deformation of the supports.

13. Crash barrier according to any one of claims 4 to 12, wherein the supports are non-deformable and are selected from among the group that includes concrete separators, stone walls, concrete walls, bridge piers, electric posts, non-deformable metal structures and non-deformable wooden structures.

14. Crash barrier according to any one of claims 4 to 12, wherein the supports are deformable and thereby play a part in absorbing the impact energy.

15. Crash barrier according to any one of claims 4 to 14, wherein the rails are constituted by elements taken from the group of streamlined metal components, round billets of wood, composite materials, elements constituted by a combination of a round billet of wood and a metal core.

## Patentansprüche

1. Verfahren zum Verbessern der Absorption von Energie eines Stoßes gegen eine Sicherheitsbarriere (11) für Verkehrswege, die aufweist: eine Planke (14, 15, 19, 21), die mit zumindest zwei parallelen Horizontalholmen (141, 142, 151, 152, 191, 192, 213, 214, 215, 216, 217) versehen ist, Träger (11) und eine Einrichtung (12, 17, 23-25) zum Halten der Planke (14, 15, 19, 21) an den Trägern (11), **dadurch gekennzeichnet, dass** dieses das Absorbieren von zumindest einem Teil der Energie eines Stoßes aufweist, indem die Planke (14, 15, 19, 21) von einer sogenannten Ruheposition, in der zumindest zwei Holme (141, 142, 151, 152, 191, 192, 213, 214, 215, 216, 217) in Bezug auf eine Vertikalebene (V) und eine Horizontalebene versetzt sind, zu einer sogenannten Betriebsposition hin, in der die Tendenz besteht, das sich zumindest zwei Holme (141-142, 151-152, 191-192, 213-214, 213-214-215) vertikal ausrichten, gekippt wird.

2. Verfahren nach Anspruch 1, die ferner den Schritt aufweist, der darin besteht, zumindest einen Teil der Restenergie, die auf den Stoß folgt, der Halteeinrichtung (12, 17, 23-25) durch die Übertragung zu zumindest einem verformbaren Teil (125, 172) dieser Halteeinrichtung (12, 17, 23-25) zu übermitteln.

3. Verfahren nach Anspruch 1 oder 2, das ferner den Schritt aufweist, der darin besteht, zumindest einen Teil der Restenergie, die auf den Stoß folgt, zu den Trägern (11) zu übertragen.

4. Sicherheitsbarriere, die dazu bestimmt ist, sich entlang von Verkehrswegen zu erstrecken, die in der Betriebsposition zumindest eine Planke (14, 15, 19, 21) aufweist, die an Trägern (11) befestigt ist, wobei die Planke (14, 15, 19, 21) zumindest zwei parallele Horizontalholme (141, 142, 151, 152, 191, 192, 213, 214, 215, 216, 217) aufweist, die mit Streben (143, 211) verbunden sind, **dadurch gekennzeichnet, dass** die Planke (14, 15, 19, 21) mit den Trägern (11) durch Halteeinrichtungen (12, 17, 23-25) verbunden ist, die jedem Träger (11) einzeln zugeordnet sind, in der Ruheposition, in der zumindest zwei Holme (141, 142, 151, 152, 191, 192, 213, 214, 215, 216, 217) in Bezug auf eine Vertikalebene und eine Horizontalebene versetzt sind, wobei die Halteeinrichtung (12, 17, 23, 25) kalibriert ist, um im Fall des Stoßes zurückzuweichen, damit die Planke (14, 15, 19, 21) in der Ruheposition in die Betriebsposition kippt, in der zumindest zwei Holme (141-142, 151-152, 191-192, 213-214, 213-214-215) im Wesentlichen in Bezug auf eine Vertikalebene (V) ausgerichtet sind.

5. Sicherheitsbarriere nach Anspruch 4, wobei die Halteeinrichtung (12, 17, 23-25) einen Abstandshalter (121, 17, 23) und einen sogenannten kalibrierten Schmelzbolzen (25) aufweist, der im Fall des Stoßes zurückweicht, damit sich der Abstandshalter (121, 17, 23) von dem Vertikalständer (11), an dem dieser befestigt ist, löst.

6. Sicherheitsbarriere nach Anspruch 5, wobei der Abstandshalter (17) an der Planke (19) unlösbar befestigt ist und einen nicht verformbaren Teil (171) und zumindest einen verformbaren Teil (172) aufweist, wobei zumindest ein verformbarer Teil (172) durch drei Flächen (172a, 172b, 172c) begrenzt ist, eine vertikale Primärfläche (172a), die an den Vertikalträger (11) gekoppelt ist, eine weitere Fläche (172b), die mit der Primärfläche (172a) einen Winkel (α) bildet und an die Planke (19) gekoppelt ist, damit sich bei einem Stoß der verformbare Teil (172) verformt und damit so die Planke (19) aus der Ruheposition, in der diese mit einem Winkel (α) in Bezug auf eine Vertikalebene (V) geneigt ist, zu der Betriebsposition hin, in der diese im Wesentlichen vertikal verläuft, kippt.

7. Sicherheitsbarriere nach Anspruch 5, wobei der Abstandshalter (121) in drehbarer Weise mit der Planke (14, 15) vermittels einer Achse (123) verbunden ist, die zur Längsrichtung der Planke (14, 15) parallel verläuft, und wobei diese eine Vorrichtung (125) zur Absorption von Kippenergie aufweist, die die Planke (14, 15) in der Ruheposition hält, in der diese in Bezug auf eine Vertikalebene (V) mit einem Winkel (α) geneigt ist, und die kalibriert ist, um bei einem Stoß zurückzuweichen, wobei ein Widerstand entgegengesetzt wird, damit die Planke (14, 15) zu einer Betriebsposition hin kippt, in der diese im Wesentlichen vertikal verläuft.

8. Sicherheitsbarriere nach Anspruch 5, wobei die Strebe, die dazu bestimmt ist, zumindest zwei Holme unlösbar zu verbinden, polygonal ist und zumindest eine Seite aufweist, die bezüglich einer Vertikalebene geneigt ist.

9. Sicherheitsbarriere nach Anspruch 8, wobei die Strebe (211), die dazu bestimmt ist, zumindest zwei Holme (213, 214, 215, 216, 217) unlösbar zu verbinden, drei Spitzen aufweist, die ein Dreieck bestimmen, das durch Kanten verbunden ist, an denen die Holme senkrecht zur Dreiecksebene befestigt sind.

10. Sicherheitsbarriere nach Anspruch 8, wobei die Vorrichtung zur Absorption von Kippenergie durch zumindest eine Platte (125) gebildet ist, die unter der Beanspruchung von einem Stoß ausreichend verformbar ist, um einen Teil der Stoßenergie zu absorbieren.

11. Sicherheitsbarriere nach Anspruch 8, wobei die Achse (123), die den Abstandshalter (121) mit der die Holme (141, 142, 151, 152) tragenden Strebe (143) verbindet, einen ausreichenden Widerstand in Bezug auf die Rotation bietet, um einen Teil der Stoßenergie zu absorbieren.

12. Sicherheitsbarriere nach einem der Ansprüche 5 bis 11, wobei der Abstandshalter einen verformbaren Teil aufweist, um zumindest einen Teil der Stoßenergie zu absorbieren, und der verformbare Teil kalibriert ist, um sich nach der Rotation der Planke und vor der anschließenden Verformung der Träger zu verformen.

13. Sicherheitsbarriere nach einem der Ansprüche 4 bis 12, wobei die Träger formbeständig sind und aus der Gruppe ausgewählt wurden, die Trennelemente aus Beton, Steinmauern, Betonmauern, Brückenpfeiler, Elektromasten, formbeständigen Metallstrukturen und formbeständigen Holzstrukturen aufweist.

14. Sicherheitsbarriere nach einem der Ansprüche 4 bis 12, wobei die Träger verformbar sind und somit an der Absorption von Stoßenergie teilnehmen.

15. Sicherheitsbarriere nach einem der Ansprüche 4 bis 14, wobei die Holme aus Elementen aus der Gruppe von Metall-Profilstücken, Rundholz, Verbundwerkstoffen, Elementen, die durch eine Verbindung von Rundholm/Metallseele gebildet sind, gebildet sind.
